# EUROPÄISCHE PATENTSCHRIFT

(11) **EP 0 218 742 B1**
(45) Veröffentlichungstag und Bekanntmachung des Hinweises auf die Patenterteilung: **19.07.1989**
(21) Anmeldenummer: 85113031.0
(22) Anmeldetag: 14.10.1985
(51) Int. Cl.: F41G 3/14, F41G 5/16

(54) **Feuerleitsystem für indirekt richtbare Waffensysteme**
Fire control system for indirectly aimed weapons
Système de conduite de tir pour armes à pointage indirect

(43) Veröffentlichungstag der Anmeldung: 22.04.1987
(73) Patentinhaber: LITEF GmbH, 79115 Freiburg (DE)
(72) Erfinder: Kirst, Bertold, Dipl.-Math., D-7802 Merzhausen (DE); Beyer, Otto, Dr. rer. nat. Dipl.-Phys., D-7800 Freiburg (DE); Lipp, Wolfgang, Dipl.-Ing., D-7819 Denzlingen (DE)
(74) Vertreter: TER MEER STEINMEISTER & PARTNER GbR

(56) Entgegenhaltungen:
- DE-A- 3 229 819
- DE-A- 3 332 795
- FR-A- 2 415 285
- US-A- 3 881 824
- US-A- 4 166 406
- REVUE INTERNATIONALE DE DEFENSE, Band 17, Nr. 6, 1984, Seiten 752-753, Cointrin-Genève, CH.M. HEWISH: "Le système léger de conduite de tir de l'artillerie Quickfire"

## Beschreibung

Die Erfindung betrifft ein Feuerleitsystem für indirekt richtbare Waffensysteme, insbesondere für Artillerieeinsatzmittel.

Im Gegensatz zu direkt richtbaren Waffen, etwa der Kanone eines Kampfpanzers, die optisch durch den Richtschützen auf das Ziel ausgerichtet und durch ein inertial gesteuertes Regelsystem stabilisiert sein kann (vgl. DE-A 13 332 795), müssen herkömmlicherweise die für Geschütze als indirekt zu richtende Waffen vorgesehenen Feuerstellungen durch den sogenannten Richtkreistrupp vorbereitet werden. Dieser Richtkreistrupp bestimmt die Nordrichtung, markiert die Grundrichtung im Gelände und vermißt die Feuerstellung. Nach dem Marsch zum Feuerstellungsraum beziehen die einzelnen Geschütze ihre jeweiligen Geschützfeuerstellungen in Grundrichtung. Nun wird auf optischem Wege die Nordrichtung vom Richtkreis auf die einzelnen Geschütze übertragen. Ferner meldet der Richkreistrupp die ermittelten Geschützpositionen an die Batteriefeue_{d}eitstelle. Dort werden aus weiteren vorgegebenen Angaben Feuerkommandos erstellt und an die Geschütze übermittelt. Die im Feuerkommando enthaltenen Angaben müssen der Geschützbesatzung bekanntgegeben werden, von dieser ausgeführt und vom Geschützführer kontrolliert werden. Die befohlene Position der Waffe (Seitenwinkel und Elevationswinkel) wird von dem oder den Richtkanonieren durch Betätigen des Richtmechanismus unter Aufsicht des Geschützführers angerichtet und durch optische Mittel kontrolliert. Bei einem unter der Bezeichnung "Quickfire" bekannten Artilleriefeuerleitsystem (vgl. Internationale Wehrrevue 6/1984, S. 752 und 753) werden die Werte von Seiten- und Elevationswinkel für die auszurichtende Waffe durch eine Ballistikrechnung in einem Zentralcomputer des Bataillonstands berechnet und der Geschützbesatzung durch Datenfernübertragung auf einem Display einer Schnittstelle am Ort der Waffe mitgeteilt. Die Munitionskanoniere bereiten gemäß den erhaltenen Angaben die Munition vor.

Nach dem Herstellen der Feuerbereitschaft und entsprechender Meldung an die Feuerleitstelle erhalten die Geschütze von dort den Abfeuerbefehl. Beim schnellen Abfeuern mehrerer Schüsse auf ein Ziel wird üblicherweise zwischen den Schüssen nicht nachgerichtet, um maximale Feuergeschwindigkeit zu erreichen. Dabei wird eine geringere Treffergenauigkeit inkauf genommen.

Der Erfindung liegt die Aufgabe zugrunde, die Richtzeiten bis zur Herstellung der Feuerbereitschaft wesentlich zu verkürzen und die Genauigkeit der Waffenausrichtung bei deutlich verringertem Personalaufwand zu erhöhen.

Ein erfindungsgemäßes Feuerleitsystem für indirekt richtbare Waffensysteme, insbesondere für Artillerieeinsatzmittel,weist die im Patentanspruch 1 angegebenen Merkmale auf.

Vorteilhafte Weiterbildungen des Erfindungsgedankens sind in abhängigen Patentansprüchen gekennzeichnet sowie in der nachfolgenden Beschreibung näher erläutert.

Die Erfindung zeichnet sich gegenüber herkömmlichen Artillerieeinsatzsystemen durch eine neuartige Feuerleitung aus. Waren bisher zur Herstellung der Feuerbereitschaft von Artilleriewaffen viele Tätigkeiten zur Feststellung der Position, zum Auffinden und Richten der Waffe notwendig, die im allgemeinen über Anzielen mit Optiken, Einspielen von Libellen usw. erledigt wurden, so ergibt sich mit der Erfindung die Möglichkeit, diese Abläufe weitgehend zu automatisieren, so daß sich die Geschützmannschaft auf ihre eigentliche Aufgabe, nämlich die Bedienung des Geschützes konzentrieren kann.

Bei einer vorteilhaften Ausführungsform ist ein inertiales Referenz- und Navigationssystem, verwirklicht als Strapdown-System, so am Geschütz montiert, daß alle relevanten Daten wie Position und Lage des Geschützes, Richtung des Rohrs usw. direkt von diesem Inertialsystem geliefert werden. Diese Daten laufen in einem Bedien- und Anzeigegerät zusammen, das im folgenden auch als "intelligentes Kommunikationsgerät" bezeichnet wird und das gleichzeitig alle weiteren benötigten Informationen zur technischen und taktischen Feuerleitung anzeigt. Dieses Kommunikationsgerät ist direkt mit der Feuerleitstelle verbunden.

Die Erfindung und vorteilhafte Einzelheiten werden nachfolgend anhand eines Ausführungsbeispiels, jedoch ohne Beschränkung des Erfindungsgedankens erläutert. Es zeigen:
Fig. 1 eine Systemübersicht über ein Führungs-und Feuerieitsystem für Geschütze mit erfindungsgemäßen Merkmalen;
Fig. 2 den Systemaufbau eines konkreten Ausführungsbeispiels für ein Führungs- und Feuerieitsystem gemäß der Erfindung;
Fig. 3 den Aufbau eines integrierten Bedien- und Anzeigegeräts, des "intelligenten Kommunikationsgeräts" im Systemaufbau gemäß der Erfindung und
Fig. 4 bis 7 Beispiele von möglichen Darstellungsformen von Information auf einem Sichtanzeigeschirm des Kommunikationsgeräts gemäß Fig. 3 im Verlauf einzelner Einsatzphasen eines mit dem erfindungsgemäßen Feuerleitsystem ausgerüsteten Waffensystems.

Mit dem erfindungsgemäßen Feuerleitsystem 10 ist es möglich, der Geschützbesatzung in allen Einsatzphasen die aktuell be nötigten Informationen optisch anzuzeigen sowie Handlungsabläufe, insbesondere bei der Ermittlung der Geschützposition und beim Richten der Waffe durch Automatisierung stark zu vereinfachen oder vollständig zu ersetzen. Dadurch wird eine Verkürzung der Zeiten bis zum Erreichen der Wirkungs- bzw. Feuerbereitschaft, eine starke Entlastung der Geschützbesatzung von Routinearbeiten und eine Erhöhung der Treffergenauigkeit bei mehrfachem Abfeuem sowie ein Freiwerden von Personal für andere Aufgaben erreicht.

Ein inertiales Referenz- und Navigationssystem 1, das am Geschütz montiert ist, liefert Angaben über Position und Lage des Geschützes sowie über die Lage der Waffe. Ein "intelligentes Kommunikationsgerät" 2 (im folgenden Kommunikationsgerät), dessen Systemaufbau die Fig. 3 zeigt, ermöglicht eine numerische und graphische Darstellung von Information, Verarbeitung, Speicherung und Übertragung von Daten sowie die rasche und sichere Auslösung von Grundfunktionen durch Betätigen von Funktionstasten. Das Kommunikationsgerät 2 ist au-Ber mit dem inertialen Referenz- und Navigationssystem 1 iber eine Reihe von Schnittstellen/Modems 24 mit einem oder mehreren Sensoren 3, beispielsweise einem Sensor 25 zur Erfassung der Mündungsgeschwindigkeit eines Geschosses, mit einer oder mehreren Steuerungen 4, beispielsweise einer Magazinsteuerung 28 sowie mit einer oder mehreren Tochteranzeigen 5, beispielsweise einer Tochteranzeige 5₁ für den Richtkanonier und einer Tochteranzeige 5₂ für einen Munitionskanonier oder mit einem beliebigen anderen Tochteranzeigegerät 26 verbunden. Über ein Funkgerät 7 und eine Funkstrecke 6 kann ein gesicherter Datenaustausch im Digitalformat erfolgen. Eine zusätzliche Sprech-oder Datenverbindung kann durch eine Feldkabelverbindung 8 vorgesehen sein. An einem weiteren externen Anschluß 9 des Kommunikationsgeräts 2 können weitere Einheiten im Bedarfsfall angeschlossen werden. Das Kommunikationsgerät besitzt einen unmittelbar in das Gerät integrierten Bildschirm 31 und ein Bedienfeld 21 mit Zifferneingabetasten 30 und Funktionstasten 32. Die zentrale Recheneinheit (CPU) ist mit Bezugshinweis 23 und eine Stromversorgung mit Bezugshinweis 22 bezeichnet. Das inertiale Referenz- und Navigationssystem 1 ist über eine weitere Schnittstelle 27 mit dem Kommunikationsgerät 2 verbunden.

In der Praxis wird mit dem erfindungsgemäßen Feuerleitsystem wie folgt gearbeitet:
Während des Marsches erhält der Geschützführer laufend Informationen über Position und Lage des Geschützes. Von einer Feuerleitstelle über Funk erhaltene Angaben über die Koordinaten der anzufahrenden Feuerstellung und der dort einzunehmenden Grundrichtung werden automatisch auf dem Bildschirm 21 in einer ersten Sichtbilddarstellung (vgl. Fig. 4) angezeigt, die mit "Anfahren der Feuerstellung" bezeichnet werden kann. Der Geschützführer ist jetzt in der Lage, die befohlene Feuerstellung eigenständig anzufahren. Ein Vorbereiten der Feuerstellung ist nicht mehr erforderlich. Die Schirmbilddarstellung der Fig. 4 zeigt eine mögliche Darstellungsform der Information über Fahrzeug und Marschziel.

Nach Beziehen der Feuerstellung steht im Kommunikationsgerät 2 die exakte Position des Geschützes sofort zur Verfügung. Nach Betätigen der entsprechenden Funktionstaste 32 wird die Position datengesichert über das Funkgerät 7 an die Feuerleitstelle gesendet. Diese Art der Übertragung ist rascher und sicherer als herkömmliche Verfahren per Sprechfunk. Auf ähnliche einfache Weise lassen sich auch Deckungsangaben zur Feuerleitstelle senden.

Alle bisherigen Tätigkeiten des Richtkreistrupps können entfallen.

Die zur Herstellung der Wirkungsbereitschaft benötigte Zeit wird damit drastisch gegenüber herkömmlichen Verfahren gesenkt.

Nach Erhalt eines Feuerkommandos werden die empfangenen Daten formatiert und sofort übersichtlich am Bildschirm 21 des Kommunikationsgeräts 2 dargestellt (vgl. Fig. 5). Die Munitionskanoniere erhalten die für sie wichtige Teilinformation über eine oder mehrere Tochteranzeigen 5z bzw. 26.

Nach einer weiteren Betätigung einer der Funktionstasten 32 wird als Richthilfe zur wesentlichen Vereinfachung des Richtvorgangs eine graphische Darstellung mit der Hinweisangabe "RICHTEN" entsprechend Fig. 6 angezeigt. Soll- und Ist-Lage der Waffe werden gemäß der Erfindung durch einen festen Zielkreis 61 und ein bewegliches Fadenkreuz 62 dargestellt. Zur weiteren einfachen Kontrolle werden Soll- und Ist-Werte von Teilring und Elevation auch numerisch angezeigt. Der Hinweis "RICHTEN" wird beispielsweise solange blinkend dargestellt, bis die Ist-Lage der Waffe sich in Seite und Elevation innerhalb eines definierten Ablagefensters befindet (z.B. Soll-Lage ± 1-). Die Ablesung von Soll- und Ist-Lage der Waffe wird durch eine zweiachsige Skala 63 mit logarithmischer Teilung auf dem Bildschirm erleichtert. Dazu alternativ kann auch eine umschaltbare Auflösung für die Skalenanzeige gewählt werden, so daß auf einfache Weise zunächst eine Grobrichtung und anschlie-13end bei erhöhter Skalenauflösung (Lupe) eine Feinrichtung der Waffe ermöglicht wird.

Der automatisch erscheinende Hinweis "RICHTEN" wird, falls zutreffend, auch nach Umschaltung der Anzeige auf die erneute Darstellung des Feuerkommandos (Fig. 5) in die Darstellung eingeblendet, so daß ein Abweichen der Waffe aus der zunächst eingestellten Soll-Lage, z.B. durch Einsinken des Trägerfahrzeugs, angezeigt wird und daher ein rasches Nachrichten möglich ist.

Da das inertiale Referenz- und Navigationssystem 1 alle erforderlichen Werte liefert, ist bei entsprechender Ausrüstung der Richtantriebe über die Steuerungen 4 ein automatisches Richten,ausgelöst wiederum durch Betätigen einer der Funktionstasten 32 ohne weiteres möglich. Dies bedeutet eine weitere Vereinfachung des Richtvorgangs bei weiterem Zeitgewinn. Damit ist auch die Möglichkeit eines vollautomatischen Nachrichtens gegeben, d.h. ohne Auslösung mittels einer Taste, so daß die Treffergenauigkeit weiter erhöht wird bei maximaler Feuergeschwindigkeit und minimalem Zeitaufwand für das Nachrichten.

Die Meldung der Feuerbereitschaft zur Feuerieitsteiie wird über einen Tastendruck am Bedienfeld 31 ausgelöst. Der erhaltene Abfeuerbefehl und ggfs. Count-Down- und/oder Count-Up-Zeiten werden in das auf dem Bildschirm 21 dargestellte Feuerkommando (vgl. Fig. 5) eingeblendet; siehe als Beispiel Fig. 7, "F" und Count-Zeit "00". Das Abfeuem und die Abgefeuert-Meldung an die Feuerleitstelle erfolgen wiederum automatisch nach Betätigung entsprechender Funktionstasten 32 im Bedienfeld 31.

Da das Kommunikationsgerät 2 über eine ausreichend große Rechen- und Speicherkapazität verfügt, ist auch eine herkömmlicherweise in der Feuerleitstelle vorgenommene Ballistikberechnung im Geschütz selbst möglich. In diesem Fall werden Sensoren 3, angeschlossen über die Schnittstelle 25 zur Messung der Mündungsgeschwindigkeit (Vo) und ggfs. der Pulvertemperatur eingesetzt. Durch Berücksichtigung der ermittelten Werte bei der Berechnung der Feuerkommandos ergibt sich eine Erhöhung der Trefferwahrscheinlichkeit.

Das Kommunikationsgerät 2 ist außerdem in der Lage, beispielsweise eine an den Reserveanschluß 9 angeschlossene elektrische Zünderstellmaschine zu steuern. Über die Schnittstelle 28 kann die Steuerung 4 für eine Magazinsteuerung erfolgen.

Als inertiales Referenz- und Navigationssystem 1 kann eine analytische Plattform (Strapdown-System) eingesetzt werden, die an der höhenrichtbaren Masse der Waffe montiert ist und bezogen auf ein erdfestes Koordinatensystem Position und Lage des Geschützes sowie Lage der zu richtenden Waffe liefert.

## Patentansprüche

1. Feuerleitsystem für indirekt richtbare Waffensysteme, welche eine auf einem Trägergerät gelagerte Waffe umfassen, mit einer Führungs- oder Feuerleitstelle sowie mit Sensoren (3) zur Messung der Mündungsgeschwindigkeit und/oder zur Erfassung der Pulvertemperatur, gekennzeichnet durch
- ein an einer höhenrichtbaren Masse der Waffe fixiertes inertiales Lagereferenz- und Navigationsgerät (1), das bezogen auf ein festgelegtes Koordinatensystem Daten über Ist-Position und Lage des Trägergeräts sowie der Lage der Waffe über eine Schnittstelle (27) in Digitalformat liefert,
- ein die Daten des Lagereferenz- und Navigationsgeräts empfangendes, mit einer Bedien- und Befehlseingabetastatur (31) und einem Bildschirm (21) versehenes Kommunikationsgerät (2), das außerdem über Kommunikationsschnittstellen (25 bis 28, 7) verfügt, über welche der Datenverkehr mit der Führungs- oder Feuerleitstelle sowie der Empfang der Sensorsignale erfolgt.

2. Feuerleisystem nach Anspruch 1, dadurch gekennzeichnet, daß das inertiale Lagereferenz- und Navigationssystem (1) durch einen elektrischen Weggeber gestützt ist und daß zur Bestimmung der relativen Winkel zwischen der Waffe und dem Trägerfahrzeug je ein Winkelgeber für Seiten- und Elevationswinkel vorhanden ist.

3. Feuerleitsystem nach Anspruch 1, dadurch gekennzeichnet, daß das Kommunikationsgerät (2) zur gleichzeitigen Darstellung alphanumerischer und graphischer Information auf dem zugeordneten Bildschirm (21) eingerichtet ist.

4. Feuerleitsystem nach Anspruch 1, dadurch gekennzeichnet, daß das Kommunikationsgerät (2) mit Funktionstasten (32) zur Umschaltung zwischen wenigstens zwei Betriebsarten eingerichtet ist, von denen sich die eine auf die Sichtdarstellung von Befehls- und Positionsdaten beim Datenaustausch mit der Feuerleitstelle und die andere auf die gleichzeitige Sichtdarstellung der Soll- und Ist-Position der auszurichtenden Waffe beziehen.

5. Feuerleitsystem nach Anspruch 1, dadurch gekennzeichnet, daß das Kommunikationsgerät (2) mit Mitteln zur Ballistikberechnung zur Erstellung von Feuerkommandos unter Berücksichtigung der dazu notwendigen Daten wie z.B. Wettermeldungen ausgerüstet ist.

6. Feuerleitsystem nach Anspruch 1, dadurch gekennzeichnet, daß das Kommunikationsgerät (2) über eine weitere Schnittstelle eine Geschoßzünder-Einstellvorrichtung steuert und/oder eine Magazinsteuerung (4) betätigt.

7. Feuerleitsystem nach Anspruch 1, dadurch gekennzeichnet, daß das Kommunikationsgerät (2) über entsprechende Schnittstellen (26) mit einem oder mehreren Tochteranzeigegeräten (5; 5i, 5₂) verbunden ist.

8. Feuerleitsystem nach einem der vorstehenden Ansprüche, dadurch gekennzeichnet, daß das Kommunikationsgerät (2) zur Sichtdarstellung der Ist-und der Soll-Position der Waffe auf dem zugeordneten Bildschirm mit Mitteln zur Einblendung einer zweiachsigen Richtskala (63) der Soll-Position der Waffe (61) und der momentanen Ist-Position der Waffe (62) jeweils für Seite und Elevation ausgerüstet ist.

9. Feuerleitsystem nach Anspruch 8, dadurch gekennzeichnet, daß das Kommunikationsgerät (2) Mittel zur Einblendung einer zweiachsigen Skala (63) mit logarithmischer Skalenaufteilung auf dem Bildschirm (21) aufweist, und daß die Soll- und die Ist-Position der Waffe durch unterschiedliche Sichtelemente wie Kreis und Fadenkreuz dargestellt werden.

10. Feuerleitsystem nach Anspruch 8, dadurch gekennzeichnet, daß das Kommunikationsgerät (2) Mittel zur Einblendung einer zweiachsigen Skala mit umschaltbarer Auflösung für Grob- und Feinrichten der Waffe aufweist.

11. Feuerleitsystem nach Anspruch 8, dadurch gekennzeichnet, daß das Kommunikationsgerät (2) mit Mitteln zur Einblendung einer Hinweisanzeige "RICHTEN" auf dem Bildschirm (21) versehen ist, solange die Soll- und die Ist-Position der Waffe in wenigstens einer Achse noch um mehr als einen vorgegebenen Toleranzbereich auseinanderliegen.

12. Feuerleitsystem nach Anspruch 1, dadurch gekennzeichnet, daß das Kommunikationsgerät (2) mit zusätzlichen Schnittstellen als Sollwertgeber für die Richtantriebe der Waffe ausgerüstet ist.

13. Feuerleitsystem nach Anspruch 1, dadurch gekennzeichnet, daß das Kommunikationsgerät (2) mit Schnittstellen zur elektrischen Abfeuerung der Waffe und zur automatischen Meldung der Schußabgabe versehen ist.

## Revendications

1. Système de conduite de tir pour systèmes d'armes à pointage indirect comportant une arme montée sur un porteur, comprenant un poste de guidage ou de conduite de tir ainsi que des détecteurs (3) pour la mesure de la vitesse initiale et/ou pour la détermination de la température de poudre, charactérisé en ce qu'il comprend
- une unité inertielle de référence de position et de navigation (1) fixée sur une masse de l'arme pouvant être pointée en hauteur, laquelle fournit, par l'intermédiaire d'une interface (27), des données numériques sur la position réelle et la position du porteur ainsi que sur la position de l'arme, rapportées à un système de coordonnées fixe,
- une unité de communication (2) recevant les données de l'unité inertielle de référence de position et de navigation et équipée d'un clavier de commande et d'entrée d'instructions (31) et d'un écran (21), qui dispose, en outre, d'interfaces de communication (25 à 28, 7) par l'intermédiaire desquelles se déroule le trafic de données avec le poste de guidage ou de conduite de tir ainsi que la réception des signaux de détecteurs.

2. Système de conduite de tir selon la revendication 1, caractérisé en ce que l'unité inertielle de référence de position et de navigation (1) est assistée par un capteur électrique de déplacement et qu'il est prévu, pour la détermination de l'angle relatif entre l'arme et le véhicule porteur, un capteur angulaire pour l'angle azimutal et un pour l'angle de hausse.

3. Système de conduite de tir selon la revendication 1, caractérisé en ce que l'unité de communication (2) est agencée pour la représentation simultanée d'informations alphanumériques et graphiques sur l'écran (21) associé.

4. Système de conduite de tir selon la revendication 1, caractérisé en ce que l'unité de communication (2) comprend des touches de fonction (32) pour la commutation entre au moins deux modes de service, dont l'une concerne la visualisation de données d'instructions et de position lors de l'échange de données avec le poste de conduite de tir et l'autre la visualisation simultanée des données de consigne et des données réelles de l'arme à pointer.

5. Système de conduite de tir selon la revendication 1, caractérisé en ce que l'unité de communication (2) est équipée de moyens pour le calcul balistique pour l'élaboration des commandes de tir en tenant compte des données nécessaires pour cela, par exemple des messages météorologiques.

6. Système de conduite de tir selon la revendication 1, caractérisé en ce que l'unité de communication (2) commande, par l'intermédiaire d'une interface supplémentaire, un dispositif de réglage du détonateur du projectile et/ou actionne une commande de chargeur (4).

7. Système de conduite de tir selon la revendication 1, caractérisé en ce que l'unité de communication (2) est reliée, par l'intermédiaire d'interfaces (26) correspondantes, à une ou plusieurs consoles de répétition (5; 51,52).

8. Système de conduite de tir selon l'une des revendications précédentes, caractérisé en ce que, pour la visualisation de la position réelle et de la position de consigne de l'arme sur l'écran associé, l'unité de communication (2) est équipée de moyens pour l'incrustation d'une échelle de pointage (63) à deux axes de la position de consigne de l'arme (61) et de la position réelle momentanée de l'arme (62), à savoir respectivement en azimut et en élévation.

9. Système de conduite de tir selon la revendication 8, caractérisé en ce que l'unité de communication (2) comprend des moyens pour l'incrustation dans l'image de l'écran (21) d'une échelle (63) à deux axes avec division logarithmique et que la position de consigne et la position réelle de l'arme sont représentées par des éléments de visualisation différents, par exemple cercle et réticule.

10. Système de conduite de tir selon la revendication 8, caractérisé en ce que l'unité de communication (2) comprend des moyens pour l'incrustation d'une échelle à deux axes avec résolution commutable pour le pointage grossier et précis de l'arme.

11. Système de conduite de tir selon la revendication 8, caractérisé en ce que l'unité de communication (2) est munie de moyens pour l'incrustation dans l'image de l'écran (21) d'une indication "POINTAGE" aussi longtemps que la position de consigne et la position réelle de l'arme présentent encore sur au moins l'un des axes un écart supérieur à une plage de tolérances prédéterminée.

12. Système de conduite de tir selon la revendication 1, caractérisé en ce que l'unité de communication (2) est équipée d'interfaces supplémentaires en tant que transmetteurs de valeurs de consignes pour les mécanismes de pointage de l'arme.

13. Système de conduite de tir selon la revendication 1, caractérisé en ce que l'unité de communication (2) est munie d'interfaces pour le déclenchement électrique du tir de l'arme et pour la signalisation automatique de l'exécution du tir.

## Claims

1. Firing control system for indirectly aimabte weapon systems which comprise a weapon mounted on a support device, having a command or firing control centre and having sensors (3) for the measurement of the muzzle velocity and/or for determination of the powder temperature, characterized by
- an inertial position reference and navigation device (1), which is fixed on a mass of the weapon, the angle of elevation of which is adjustable, and which in relation to a specified co-ordinate system supplies data concerning the actual position and setting of the support device as well as the setting of the weapon via an interface (27) in digital format
- a communication device (2) which receives the data from the position reference and navigation device, and which is provided with an operating and command input keyboard (31) and a screen (21) and additionally has communication interfaces (25 to 28, 7), by means of which the data transfer with the command or firing control centre as well as the reception of the sensor signals takes place.

2. Firing control system according to Claim 1, characterized in that the inertial position reference and navigation system (1) is supported by an electrical displacement pickup and in that respective angle pickups for the bearing and angle of elevation are provided for the determination of the relative angles between the weapon and the support vehicle.

3. Firing control system according to Claim 1, characterized in that the communication device (2) is arranged for the simultaneous representation of alphanumeric and graphic data on the associated screen (21).

4. Firing control system according to Claim 1, characterized in that the communication device (2) is provided with function keys (32) for switching between at least two modes of operation, one of which relates to the visual representation of command and position data on exchange of data with the firing control centre and the other of which relates to the simultaneous visual representation of the theoretical and the actual position of the weapon to be aligned.

5. Firing control system according to Claim 1, characterized in that the communication device (2) is equipped with means for ballistic computation for the formulation of firing commands having regard to the data necessary therefor (e.g. weather reports).

6. Firing control system according to Claim 1, characterized in that the communication device (2), via a further interface, controls a projectile fuse setting device and/or actuates a magazine control arrangement (4).

7. Firing control system according to Claim 1, characterized in that the communication device (2) is connected via appropriate interfaces (26) to one or more slave display units (5; 5₁, 5₂).

8. Firing control system according to one of the preceding claims, characterized in that, for the visual representation of the actual and of the theoretical position of the weapon on the associated screen, the communication device (2) is equipped with means for merging in a double-axis aiming scale (63) of the theoretical position of the weapon (61) and of the instantaneous actual position of the weapon (62) for bearing and elevation in each instance.

9. Firing control system according to Claim 8, characterized in that the communication device (2) exhibits means for merging in a double-axis scale (63) with logarithmic scale graduation on the screen (21), and in that the theoretical and the actual position of the weapon can be represented by differing visual elements such as a circle and cross-hair.

10. Firing control system according to Claim 8, characterized in that the communication device (2) exhibits means for merging in a double-axis scale with switchable resolution for coarse and fine aiming of the weapon.

11. Firing control system according to Claim 8, characterized in that the communication device (2) is provided with means for merging in an instruction display "AIM" on the screen (21), as long as the theoretical and the actual position of the weapon are apart, along at least one axis, by more than a predetermined tolerance range.

12. Firing control system according to Claim 1, charaterized in that the communication device (2) is equipped with additional interfaces as theoretical value pickups for the aiming drives of the weapon.

13. Firing control system according to Claim 1, characterized in that the communication device (2) is provided with interfaces for the electrical firing of the weapon and for the automatic notification of the firing of the shot.
